# EUROPÄISCHE PATENTSCHRIFT

(11) **EP 2 143 122 B1**
(45) Veröffentlichungstag und Bekanntmachung des Hinweises auf die Patenterteilung: **12.10.2011**
(21) Anmeldenummer: 08749075.1
(22) Anmeldetag: 24.04.2008
(51) Int. Cl.: H01H 71/10, H02B 1/20

(54) **INSTALLATIONSSCHALTGERÄT**
INSTALLATION SWITCHGEAR
APPAREIL DE COMMUTATION D'INSTALLATION

(30) Priorität: 28.04.2007 DE 102007020114; 03.04.2008 DE 102008017472
(43) Veröffentlichungstag der Anmeldung: 13.01.2010
(73) Patentinhaber: ABB AG, 68309 Mannheim (DE)
(72) Erfinder: HOFMANN, Manfred, 69412 Eberbach (DE); PUMP, Wolfgang, 09427 Ehrenfriedersdorf, (DE); WIELAND, Ralf, 69429 Waldbrunn (DE); STIEGER, Albert, 68723 Plankstadt (DE); MAJEWSKI, Joachim, 69221 Dossenheim (DE); RITZ, Roland, 69234 Dielheim (DE); EPPE, Klaus-Peter, 69429 Waldbrunn (DE); MUDERS, Erwin, 69126 Heidelberg (DE); BECKER, Joachim, 68723 Schwetzingen (DE); LUDOVICI, Rainer, 69214 Eppelheim (DE); POPA, Heinz-Erich, 69245 Bammental (DE); SÜSS, Wolfgang, 09471 Königswalde (DE)
(86) Internationale Anmeldenummer: PCT/EP2008/003275
(87) Internationale Veröffentlichungsnummer: WO 2008/131900

(56) Entgegenhaltungen:
- EP-A- 1 365 432
- DE-A1- 4 118 377
- DE-A1- 19 513 062
- DE-A1- 19 526 592

## Beschreibung

Die Erfindung betrifft ein Installationsschaltgerät gemäß dem Oberbegriff des Anspruchs 1. Gattungsgemäße Installationsschaltgeräte sind beispielsweise aus der DE 195 26 592 C2 oder der DE 10 2004 019 175 A1 bekannt. Die Hauptkontaktstelle ist dabei üblicherweise als Doppelkontaktstelle ausgeführt. Als Strombegrenzungswiderstände sind gewickelte Drahtwiderstände, aber auch Widerstände in Form eines Keramikblocks bekannt, der durch Kontaktbleche mit Druckkontaktstücken elektrisch kontaktiert ist.

Die EP 1 365 432 A zeigt ein Installationsschaltgerät mit einem Gehäuse, mit einem Hauptstrompfad, der eine Hauptkontaktstelte, ein Schlagankersystem und ein Haupt-Thermobimetall enthält, das auf ein Schaltschloss mit Verklinkungsstelle einwirkt, so dass die Kontaktstelle dauerhaft geöffnet bleibt, mit einem Nebenstrompfad, in dem ein Strombegrenzungswiderstand und ein ebenfalls auf das Schaltschloss wirkendes Selektiv-Thermobimetall sowie eine vom Schaltschloss öffenbare Trennkontaktstelle angeordnet sind, und mit einem Handgriff, wobei der Nebenstrompfad parallel zu der Reihenschaltung des ersten Bimetalls mit der Hauptkontaktstelle geschaltet ist, und wobei im Gehäuseinneren nahe der Befestigungsseite und etwa parallel zu dieser verlaufend eine mit der Eingangsklemme verbindbare Phasenanschlussschiene anordenbar ist, an deren freiem Ende ein an der Befestigungsseite aus dem Gehäuse hervortretender Klemmkontakt zum Anklemmen an Stromschienen in einem Installationsverteiler angebracht ist.

Es ist die Aufgabe der vorliegenden Erfindung, ein gattungsgemäßes Installationsschaltgerät so weiterzuentwickeln, dass es einen kompakteren Aufbau mit geringen Außenabmessungen ermöglicht, dabei einfach zu montieren ist und die durch einschlägige Vorschriften geforderten Anforderungen erfüllt.

Die Aufgabe wird gelöst durch ein gattungsgemäßes Installationsschaltgerät mit den kennzeichnenden Merkmalen des Anspruchs 1.

Erfindungsgemäß also ist die Hauptkontaktstelle als Einfachkontaktstelle mit einem festen und einem beweglichen Kontaktstück ausgebildet.

Die erfindungsgemäß als Einfachkontaktstelle ausgeführte Hauptkontaktstelle ist mechanisch einfacher aufgebaut als die bekannten Doppelkontaktstellen, erfordert daher einen geringeren Materialeinsatz, bewirkt eine geringere Verlustleistung, ist kompakter und spart dadurch Platz im Gehäuse für andere Komponenten.

Ein Installationsschaltgerät, welches die erfindungsgemäße Merkmalskombination aufweist, ermöglicht daher einen kompakteren Aufbau mit geringen Außenabmessungen und ist einfach zu montieren.

In einer vorteilhaften Ausführung der Erfindung ist die Phasenanschlussschiene mit der Eingangsklemme über ein flexibles Leiterstück verbunden. Das vereinfacht das Einsetzen der Phasenanschlussschiene bei einer manuellen oder automatischen Fertigung des Gerätes, da die Phasenanschlussschiene über einen gewissen Bewegungsspielraum verfügt.

In vorteilhafter Weise kann das bewegliche Kontaktstück der Hauptkontaktstelle auf einem in einer ortsfesten Achse schwenkbar gelagerten Hauptkontakthebel angebracht sein. Dies hat den Vorteil, dass die Schaltgenauigkeit und Lebensdauer des Gerätes erhöht ist, da der Hauptkontakt-Hebel sich wegen der Lagerung in einer ortsfesten Achse nicht mehr aufgrund von auf ihn wirkenden Kraftstößen bei Schalthandlungen verschieben und damit seine Position relativ zum festen Kontaktstück verändern kann.

Weiterhin vorteilhaft kann das Haupt - Thermobimetall etwa parallel zu der mit dem festen Kontaktstück der Hauptkontaktstelle verbundenen Lichtbogenleitschiene angeordnet sein. Damit ist eine sehr kompakte innere Anordnung der einzelnen Komponenten möglich, wodurch der gesamte Aufbau sehr platzsparend wird.

Gemäß einer vorteilhaften Ausführungsform der Erfindung ist der Strombegrenzungswiderstand in einem durch erste Teilungswände abgegrenzten ersten Gehäuseteilbereich zwischen der Abgangsklemme und der Lichtbogenlöschkammer angeordnet. Er ist dadurch geschützt vor Einwirkungen des Lichtbogens, und somit kann er näher an die Lichtbogenlöschkammer gesetzt werden, was Platz im Gehäuse spart. Außerdem kann er dadurch in der Nähe der Ausgangsklemme, an den Rand des Gerätes, verbracht werden, was eine bessere Wärmeabfuhr von dem Strombegrenzungswiderstandselement ergibt. Der Strombegrenzungswiderstand kann daher insgesamt kompakter aufgebaut werden.

Weiterhin vorteilhaft ist eine Ausgestaltung, bei der der Strombegrenzungswiderstand als keramischer Widerstandsblock ausgeführt und mittels einer ihn federnd kontaktierenden Stromschiene mit dem Haupt-Thermobimetall und über einen elektrischen Leiter mit hoher Wärmeleitfähigkeit mit dem Selektiv-Bimetall verbunden ist. Dies führt zu einer weiter verbesserten Wärmeabfuhr von dem Strombegrenzungswiderstand aufgrund der Wärmeleitung über die massiven Leiteranbindungen und durch Konvektion mit der Geräteaußenwelt.

In einer weiteren sehr vorteilhaften Ausführungsform umfasst der Strombegrenzungswiderstand eine elektrische Drahtwicklung mit einem Wicklungseingang und einem Wicklungsausgang, wobei der Wicklungsdraht schraubenartig um einen Trägerkörper gewickelt ist, welcher zwei gegenüberliegende, durch eine Mantelfläche verbundene Stirnflächen aufweist, und wobei in einer Stirnfläche des Trägerkörpers wenigstens eine Halteöffnung eingebracht ist, in die ein Schenkel eines Wärmeableitelementes zum Zwecke der Wärmeabfuhr aus der Drahtwicklung heraus eingreifen kann. Dadurch kann bei Einsatz eines ein im Prinzip bekannten und sehr kostengünstig verfügbaren Drahtwickelwiderstands die Wärmeabfuhr aus dem Strombegrenzungswiderstand heraus weiter verbessert werden.

Erfindungsgemäß ist die Trennkontaktstelle als Einfachkontaktstelle mit einem festen und einem beweglichen Kontaktstück ausgeführt und in einer Ebene angebracht, die in Richtung senkrecht zu den Gehäusebreitseiten hinter der durch das Hauptbimetall und das Selektivbimetall aufgespannten Ebene liegt. Durch dieses erfindungsgemäße Merkmal wird die Kompaktheit der inneren Anordnung der einzelnen Komponenten des Installationsschaltgerätes weiter erhöht.

Eine sehr vorteilhafte weitere Ausgestaltungsform ist dadurch gekennzeichnet, dass die Lichtbogenlöschkammer in einem, zweite Teilungswände umfassenden, zweiten Gehäuseteilbereich zwischen einer ersten Gehäusebreitseite und einer im Gehäuseinneren verlaufenden gedachten Parallelebene zu der ersten Gehäusebreitseite angeordnet ist, an den sich ein nach außen geführter Kanal anschließt, über den ein bei einer Schalthandlung entstehender Überdruck abgebaut werden kann und bei der Schalthandlung entstehende Schaltgase nach außen entweichen können.

Der zweite Gehäuseteilbereich kann dabei vorteilhafterweise zum Gehäuseinneren hin durch eine etwa parallel zu den Gehäusebreitseiten verlaufende Trennwand begrenzt sein, so dass zwischen dieser Trennwand und der ihr gegenüberliegenden Breitseite ein dritter Gehäuseteilbereich entsteht.

Vorteilhafterweise steht die Trennkontaktstelle in Verbindung mit dem dritten Gehäuseteilbereich, so dass die beim Öffnen der Trennkontaktstelle entstehenden ionisierten Gase in den dritten Gehäuseteilbereich hin abgeführt werden können.

Eine solche Anordnung hat die vorteilhafte Wirkung, dass eine Abführung des bei einer Schalthandlung entstehenden Druckes und der Schaltgase von der Hauptkontaktstelle nach außen gewährleistet ist, und insgesamt eine sehr platzsparende und kompakter Anordnung der Baugruppen innerhalb des Gehäuses sichergestellt ist. Insbesondere kann durch den mit dem dritten Gehäuseteilbereich geschaffenen Raum der Trennkontakt entlüftet werden, d.h., die beim Öffnen des Trennkontaktes entstehenden ionisierten Gase können durch den dritten Gehäuseteilbereich abgeführt werden. Sie legen sich nicht auf die Kontaktstücke oder die inneren Wandflächen im Gehäuse. Daraus resultiert weiterhin insgesamt eine erhöhte Spannungsfestigkeit.

Eine weitere vorteilhaft wirkende Ausgestaltungsmöglichkeit ist dadurch gekennzeichnet, dass die Lichtbogenlöschkammer der Hauptkontaktstelle parallel zueinander und zu der Gehäusebreitseite ausgerichtete Lichtbogenlöschbleche umfasst, die in wenigstens zwei Gruppen angeordnet sind, wobei der Abstand der die jeweilige Gruppe begrenzenden Löschbleche von der jeweils benachbarten Gruppe oder der jeweils benachbarten Teilungswand größer ist als der Abstand der Löschbleche innerhalb einer Gruppe. Die Summe der Abstände zwischen benachbarten Gruppen von Löschblechpaketen und der Abstände zwischen den den Teilungswänden benachbarten Löschblechpaketen und den Teilungswänden selbst entspricht dabei vorteilhafterweise mindestens der vorgeschriebenen Mindestluftstrecke. Es können zwei Gruppen von Löschblechen mit jeweils derselben Anzahl von Löschblechen pro Gruppe vorgesehen sein, aber auch drei Gruppen von Löschblechen mit jeweils derselben Anzahl von Löschblechen pro Gruppe.

Wenn beispielsweise die erfindungsgemäße Lichtbogenlöschkammer in drei Teilbereiche unterteilt ist, kann jeder Teilbereich etwa 6 Löschbleche umfassen. Der Abstand des mittleren Teilbereiches zu den benachbarten Teilbereichen kann beispielsweise 1,5mm betragen, der Abstand zwischen den außenliegenden Teilbereichen und den Teilungswänden der Lichtbogenlöschkammer auch jeweils etwa 1,5 mm. Die vorteilhafte Wirkung der erfindungsgemäßen Anordnung liegt darin, dass die sich aus den einschlägigen Vorschriften ergebenden Bedingungen betreffend der Mindestanzahl einzelner Löschbleche, des Mindestabstands zwischen Blechen, damit dieser als Luftstrecke zählt, und der erforderlichen Mindestluftstrecke auch bei einer Löschkammer eingehalten werden können, die aufgrund der kompakten Gehäuseabmessungen einen begrenzten Raum zur Verfügung hat, beispielsweise nur weniger als 30 mm, etwa nur 28 mm.

Vorteilhaft ist weiterhin eine Ausgestaltungsform, bei der das feste Kontaktstück der Hauptkontaktstelle mit dem beweglichen Kontaktstück der Trennkontaktstelle über eine lösbare Steckverbindung elektrisch verbunden ist. Die Steckverbindung kann vorteilhafterweise als Stecktulpe realisiert sein, in die ein Stecker eingesteckt wird. Die vorteilhafte Wirkung besteht in einer vereinfachten Montage. Dabei ist die Verbindung zunächst getrennt; es wird zuerst die Baugruppe des Schaltwerks und der Trennkontaktstelle eingesetzt. Die erfindungsgemäße Stecktulpe wird im Gehäuse fixiert. Im nächsten Montageschritt kommt die Baugruppe der Hauptkontaktstelle dazu, und der Verbindungsleiter zum Hauptkontakt wird mit dem Stecker in die Stecktulpe eingesteckt.

Normalerweise ist ein Steckkontakt zwar nachteilig wegen des höheren Übergangswiderstandes verglichen mit einer festen Verbindung und wird daher trotz der einfacheren Montage bei im Stand der Technik bekannten gattungsgemäßen Installationsschaltgeräten nicht eingesetzt. Doch in dem erfindungsgemäß gestalteten Installationsschaltgerät ist der höhere Übergangswiderstand einer Steckverbindung kein Hindernis, da wegen des erfindungsgemäßen Schaltschemas die Strombelastung der Steckverbindung nur sehr kurzzeitig auftritt. Wenn der Strom im Nebenstromkreis zu groß wird, dann unterbricht das zweite Bimetall im Zusammenwirken mit dem Schaltschloss den Stromfluss über die Steckverbindung.

Eine weitere mögliche Ausgestaltung der Erfindung ist dadurch gekennzeichnet, dass die Verbindung zwischen dem Hauptthermobimetall und dem beweglichen Kontaktstück der Hauptkontaktstelle über zwei Teil-Leiter hergestellt sein kann, wobei ein erster Teil-Leiter das Hauptthermobimetall mit der der festen Kontaktstelle gegenüberliegenden Lichtbogengegenleitschiene, und ein zweiter Teil-Leiter die Lichtbogengegenleitschiene mit dem beweglichen Kontaktstück verbindet. Die Teil-Leiter sind vorteilhafterweise als bewegliche Litze ausgebildet, so dass sie für eine Bewegung des beweglichen Kontaktstückes Spielraum lassen. Die vorteilhafte Wirkung dieser Ausführungsform besteht darin, dass eine zusätzliche Blasschleife entsteht, die bei Öffnung der Kontaktstelle den Lichtbogen zur Löschung treibt. Darüber hinaus verringert sich der Kommutier-Spannungsabfall, den der Lichtbogen beim Kommmutieren von dem beweglichen Kontakt auf die Gegenleitschiene überwinden muß, wodurch er schneller auf die Leitschiene kommutiert und die Lichtbogenlöschung dadurch beschleunigt wird.

Eine weitere vorteilhafte Ausgestaltung der Erfindung ist dadurch gekennzeichnet, dass die Verbindung zwischen dem Hauptthermobimetall und dem beweglichen Kontaktstück der Hauptkontaktstelle über einen flexiblen Leiter oder ein flexible Litze realisiert ist. Diese ist an dem beweglichen Kontakthebel der Hauptkontaktstelle punktförmig befestigt, beispielsweise punktgeschweißt. Ein zweiter beweglicher Teil-Leiter verläuft von dem Befestigungspunkt des ersten Teil-Leiters an dem Kontakthebel zu der der festen Kontaktstelle gegenüberliegenden Lichtbogengegenleitschiene. In einer vorteilhaften Ausführungsform sind dabei der erste und der zweite Teil-Leiter Teilstücke einer einzigen Litze, die an dem Haupt-Thermobimetall und an der Lichtbogenleitschiene befestigt, beispielsweise punktgeschweißt, sind, und die an dem beweglichen Kontakthebel mit einem Zwischen-Befestigungspunkt befestigt ist, beispielsweise ebenfalls punktgeschweißt. Die vorteilhafte Wirkung dieser Ausführungsform besteht darin, dass sich der Kommutier-Spannungsabfall, den der Lichtbogen beim Kommmutieren von dem beweglichen Kontakt auf die Gegenleitschiene überwinden muß, verringert, wodurch der Lichtbogen schneller auf die Leitschiene kommutiert und die Lichtbogenlöschung dadurch beschleunigt wird.

Eine weiterhin vorteilhafte Ausführungsform ist dadurch gekennzeichnet, dass das Gehäuse in etwa die Form eines umgedrehten T aufweist und der Längsbalken des T von den vorderen Schmalseiten und der vorderen Frontseite begrenzt wird, und wobei das Schaltwerk, der Trennkontakt und das Selektivbimetall in dem durch die vorderen Schmalseiten und die vordere Frontseite begrenzten Gehäuseteil angeordnet sind, wogegen das Hauptthermobimetall, die Hauptkontaktstelle, das Magnetsystem, die Lichtbogenlöscheinrichtung und der Strombegrenzungswiderstand in dem durch die hinteren Schmalseiten, die hintere Frontseite und die Befestigungsseite begrenzten Gehäuseteil angeordnet sind. Ein Installationsschaltgerät mit dieser erfindungsgemäßen Merkmalskombination ist sehr kompakt aufgebaut und erlaubt es, ein Gehäuse mit der 1,5-fachen Norm - Modulbreite, also mit einer Breite von 27mm, zu verwenden, in dem alle Baugruppen und Komponenten eines gattungsgemäßen Installationsschaltgerätes untergebracht werden können, wobei selbst verständlich die genormten und vorgeschriebenen Luft - und Kriechstrecken sowie Schaltabstände eingehalten sind. Insbesondere vorteilhaft ist es weiterhin, wenn ein Schaltwerk wie in der DE 102006051807 beschrieben verwendet wird, da dieses so kompakt ausführbar ist, dass es auf jeden Fall in den durch die vorderen Schmalseiten und die vordere Frontseite begrenzten Gehäuseteil hinein passt.

Weitere vorteilhafte Ausgestaltungen und Verbesserungen der Erfindung und weitere Vorteile sind den weiteren Unteransprüchen zu entnehmen.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: ein Schaltschema eines erfindungsgemäßen Installationsschaltgerätes,
- Figur 2: schematisch ein erfindungsgemäßes Installationsschaltgeräte, wobei das Schaltschema im Inneren des Gehäuses angeordnet ist,
- Figur 3: eine schematische Außenansicht eines erfindungsgemäßen Installation Schaltgerätes,
- Figur 4: schematisch eine Aufsicht in ein geöffnetes Installationsschaltgerät gemäß Figur 3, längs der Schnittebene AA,
- Figur 5: schematisch eine Aufsicht in ein geöffnetes Installationsschaltgerät gemäß Figur 3, längs der Schnittebene BB, sowie
- Figur 6: schematisch eine Aufsicht in ein geöffnetes Installationsschaltgerät gemäß Figur 3, längs der Schnittebene AA, in einer weiteren Ausführungsform.

In den Figuren sind gleiche oder gleichwirkende Bauelemente oder Baugruppen mit denselben Bezugsziffern bezeichnet.

Es werde zunächst die Figur 1 betrachtet. Diese zeigt das Schaltschema eines erfindungsgemäßen Installationsschaltgerätes. Zwischen einer Eingangsklemme 21 und einer Ausgangsklemme 20 verläuft ein Hauptstrompfad, welcher noch ein Haupt-Thermobimetall 7, eine Hauptkontaktstelle 22 und ein Schlagankersystem 23 durchläuft. Parallel zu der Reihenschaltung aus dem Hauptstrombimetall 7 und der Hauptkontaktstelle 22 verläuft ein Nebenstrompfad. Dieser umfasst einen Strombegrenzungswiderstand 1, ein Selektiv-Thermobimetall 3 und eine Trennkontaktstelle 25.

Die Hauptkontaktstelle 22 ist als Einfachunterbrechung ausgeführt. Sie umfasst einen beweglichen Kontakthebel 221, der das bewegliche Kontaktstück 44 (siehe Fig. 4) trägt, und eine Festkontaktstelle mit einem festen Kontaktstück 46. Der bewegliche Kontakthebel 221 ist auf einer im Gehäuse ortsfest angebrachten Achse 223 gelagert.

Weiterhin ist ein mechanisches Schaltschloss 24 in dem Installationsschaltgerät umfasst. Dieses steht einerseits mit dem Haupt-Thermobimetall 7 und dem Selektiv-Thermobimetall 3 entlang von Wirklinien 81, 80 in mechanischer Wirkverbindung, und andererseits steht das Schaltschloss 24 entlang von Wirklinien 82, 84, 86 mit der Trennkontaktstelle 25 und der Hauptkontaktstelle 22 in mechanischer Wirkverbindung.

Die Funktion des erfindungsgemäßen Installationsschaltgerätes gemäß dem in der Figur 1 gezeigten Schaltschemas ist die folgende. Bei Auftreten eines Kurzschlussstromes in dem Hauptsrompfad schlägt das Schlagankersystem 23 entlang der Wirklinie 83 sehr schnell den beweglichen Kontakthebel 221 weg von dem festen Kontaktstück 46 (siehe Fig. 4) und öffnet damit an der Hauptkontaktstelle 22 den Hauptstrompfad. Bei dieser Schalthandlung entsteht an der Hauptkontaktstelle 22 ein Schaltlichtbogen, der einer der Hauptkontaktstelle 22 zugeordneten Lichtbogenlöschanordnung, siehe Fig. 5, zugeführt und darin zum Verlöschen gebracht wird.

Wenn die Hauptkontaktstelle 22 geöffnet wird, kommutiert der Stromverlauf auf den Nebenstrompfad. Der Kurzschlussstrom fließt nun durch den Strombegrenzungswiderstand 1, das Selektiv-Thermobimetall 3 und die Trenn-Kontaktstelle 25 zu dem Verbindungspunkt 78, an dem der Haupt- und der Nebenstrompfad zusammengeführt sind. Nach einer bestimmten Verzögerungszeit, die unter anderem durch die Wahl des Widerstandswertes des Strombegrenzungswiderstandes 1 vorgebbar ist, hat durch den begrenzten Kurzschlussstrom im Nebenstrompfad das Selektiv-Thermobimetall 3 entlang der Wirklinie 80 so auf das Schaltschloss 24 eingewirkt, dass dieses entlang der Wirklinie 82, 84 die Trennkontaktstelle 25 und entlang der Wirklinie 86 die Hauptkontaktstelle 22 dauerhaft öffnet. Bei dieser Schalthandlung kann ebenfalls ein Lichtbogen entstehen, der einer weiteren, der Trennkontaktstelle 25 zugeordneten Lichtbogenlöscheinrichtung, zugeführt und darin zum Verlöschen gebracht wird. Jetzt sind sowohl die Haupt- als auch die Trennkontaktstelle unterbrochen, und der Stromfluss durch das Gerät ist somit vollständig unterbrochen. Ein Wedereinschalten kann jetzt manuell durch Betätigen des Schaltschlosses 24 über einen Handgriff 26, siehe Figur 2, erfolgen.

An die Zugangsklemme, auch Eingangsklemmme genannnt, 21 ist über eine flexible Kupferlitze 93 eine Stromschiene 92, auch als Phasenanschlussschiene bezeichnet, angeschlossen. Diese trägt an ihrem freien Ende einen Klemmkontakt 91, mit dem sie an einer Phasenschiene 90 in einem Installationsverteilerkasten anklemmbar ist, wenn das Installationsschaltgerät dort angebracht wird. Das erfindungsgemäße Installationsschaltgerät kann dadurch direkt und ohne Zwischenschaltung eines Adapters und auch ohne Benötigung einer Einspeiseklemme mechanisch und elektrisch über die Phasenanschlussschiene 92 auf den Phasenschienen 90, auch als Sammelschienen bezeichnet, einer Installationsverteilung befestigt werden.

Es werde nun die Figur 2 betrachtet. Diese zeigt das Schaltschema nach Figur 1, eingepasst in die Umfangskontur eines erfindungsgemäßen Installationsschaltgerätes. Dabei sind die einzelnen Elemente des Schaltschemas innerhalb der Gehäusekontur und relativ zueinander in einer Lage eingezeichnet, die in etwa derjenigen in dem realen Gerät entspricht.

Das Installationsschaltgerät 10 umfasst ein Isolierstoffgehäuse 18, welches eine vordere Frontseite 14, hintere Frontseiten 15, eine Befestigungsseite 12, sowie vordere und hintere Schmalseiten 16,17 aufweist. Die vorderen Schmalseiten 16 verbinden die vordere Frontseite 14 mit den hinteren Frontseiten 15. Die hinteren Schmalseiten 17 verbinden die hinteren Frontseiten 15 mit der Befestigungsseite 12. Das Gehäuse 18 erhält dadurch in etwa die Form eines umgedrehten T, wobei der Längsbalken des T von den vorderen Schmalseiten 16 und der vorderen Frontseite 14 begrenzt wird, und wobei das Schaltwerk 24, der Trennkontakt 25 und das Selektivbimetall 3 im Bereich dieses Längsbalkens angeordnet sind. Das Hauptthermobimetall 7, die Hauptkontaktstelle 22, das Schlagankersystem 23 , die Lichtbogenlöscheinrichtung 200 (siehe Figur 5) und der Strombegrenzungswiderstand 1 sind in dem durch die hinteren Schmalseiten, die hintere Frontseite und die Befestigungsseite begrenzten Querbalken des T-förmigen Gehäuses angeordnet.

An der Befestigungsseite 12 des Installationsschaltgerätes sind drei Phasenanschlussöffnungen 121, 121 b, 121c angebracht. Die Phasenanschlussöffnungen 121, 121 b, 121c sind so positioniert, dass sie mit der Lage von drei Sammelschienen 90, 90b, 90c in einem Installationsverteiler korrespondieren, wenn das Installationsschaltgerät in den Installationsverteiler eingebaut ist. Parallel zur Befestigungsseite 12 verläuft im Inneren des Gehäuses 18 die Phasenanschlussschiene 92. Die Lage der Phasenanschlussöffnung 121c korrespondiert in Größe und Lage mit dem am freien Ende der Phasenanschlussschiene 92 angebrachten Klemmkontakt 91, so dass der Klemmkontakt 91 die Phasenanschlussöffnung 121 c durchgreift und mit der Sammelschiene 90 klemmend zusammenwirken kann. Der Klemmkontakt 91 ist als Federklemmkontakt mit zwei sich gegenüberstehenden federnden Klemmleisten ausgebildet. Die beiden übrigen Phasenanschlussöffnungen 121, 121 b sind Abdeckteilen 122, 122b abgedeckt, so dass keine Verunreinigungen in das Geräteinnere an diesen Stellen eindringen können.

Das Gerät nach Figur 2 ist somit für den Anschluss an die äußere von drei Sammelschienen eines Installationsverteilers eingerichtet. Wenn eine Gerätevariante zum Anschluss an die mittlere der drei Sammelschienen benötigt wird, so wird die Phasenanschlussschiene 90 ersetzt durch eine andere, kürzere Phasenanschlussschiene, deren Klemmkontakt in eingebautem Zustand an der mittleren Phasenanschlussöffnung 122b aus der Befestigungsseite 12 herausragt. In diesem Fall sind dann die beiden übrigen Phasenanschlussöffnungen 121, 121 c mit entsprechenden Abdeckplatten verschlossen. Zwischen den Phasenanschlussöffnungen sind Vorsprünge 125, 126, 127, 128 an der Befestigungsseite 12 angeformt. Mit diesen kann sich das Gehäuse auf den anderen Sammelschienen, die nicht elektrisch angeschlossen sind, mechanisch abstützen.

Das erfindungsgemäße Installationsschaltgerät erlaubt es also, ohne sonstige Änderung der Lage der inneren funktionalen Komponenten Geräte zum Anschluss an unterschiedliche Sammelschienen herzustellen, indem einfach eine Phasenanschlussschiene der geeigneten Länge eingesetzt wird und die entsprechend Phasenanschlussöffnung geöffnet und die anderen, nicht benötigten Phasenanschlussöffnungen durch eine Abdeckplatte verschlossen werden. Es werden keine weiteren Anschlussmittel zum Anschließen eines erfindungsgemäßen Gerätes an die Sammelschienen benötigt. Eine hohe Flexibilität bei modularem inneren Aufbau des Gerätes wird somit erreicht.

Selbstverständlich ist es bei einem erfindungsgemäßen Gerät auch möglich, einen Zugangsleiter an die Zugangsklemme 21 in bekannter Weise anzuschließen, etwa mit einer Schraubklemme anzuschrauben. Diese Anschlussmöglichkeit kommt in Frage, wenn das erfindungsgemäße Schaltgerät an einem Einbauort installiert wird, bei dem keine Phasenschienen oder Sammelschienen vorhanden sind.

Schließlich eröffnet ein erfindungsgemäßes Schaltgerät mittels der erfindungsgemäßen Phasenanschlussschiene 92, welche im Gehäuseinneren elektrisch mit der Zugangsklemme 21 verbunden ist, auch eine Anwendung, bei der der Stromfluss dem Hauptstrompfad über einen an der Zugangsklemme 21 angeschlossenen Leiter zugeführt wird, und über die Phasenanschlussschiene 92 gleichzeitig eine Stromschiene, an der das Gerät befestigt ist, mit Strom versorgt wird, so dass das erfindungsgemäße Installationsschaltgerät zusätzlich zu seiner Funktion als Sicherungsautomat noch die Funktion einer Phasenanschlussklemme an eine Stromschiene erfüllt.

Wenn drei erfindungsgemäße Installationsschaltgeräte aneinander gereiht und in einen Installationsverteiler oder einen Zählerplatz mit dreiphasigem Sammelschienensystem eingebaut werden, dann ist jedes der drei Geräte mit einer Phasenanschlussschiene, welche zum Anschluss an eine unterschiedliche Sammelschiene vorbereitet ist, versehen.

Zusammenfassend wird festgestellt, dass ein erfindungsgemäßes Installationsschaltgerät aufgrund der zweifachen Möglichkeit des elektrischen Anschlusses, entweder über die Zugangsklemme 21 mittels eines Anschlussleiters oder über die Phasenanschlussschiene 92 mittels einer Sammelschiene in einem Installationsverteiler, eine weite Anwendungsvielfalt eröffnet, ohne dass für die verschiedenen Anschlussvarianten Änderungen im gerät vorgenommen werden müssen.

Es werde nun die Figur 3 betrachtet. Diese zeigt in schematischer Weise eine Schrägansicht auf eine Schmalseite eines erfindungsgemäßen Installationsschaltgerätes 10. Man erkennt eine rechte Breitseite 192, eine linke Breitseite 191, eine Öffnung 201 für die Ausgangsklemme 20, einen Bedienungshebel 300 zur Bedienung der Federklemme 8 der Ausgangsklemme 20 (siehe Figur 4), und Abluftöffnungen 400, die mit der der Hauptkontaktstelle zugeordneten Lichtbogenlöschkammer im Gehäuseinneren in Verbindung stehen, siehe Figur 5. Dies hat weiterhin den Vorteil, dass die Schaltgase zur Schmalseite des Gehäuses hin abgeleitet werden und damit weg von der Befestigungsseite und den Sammelschiene. Die Schaltgase können sich damit nicht an den Sammelschienen niederschlagen.

Das Gehäuse 18 des Installationsschaltgerätes 10 ist aus zwei Halbschalen aufgebaut, die an einer Trennfuge 181 zusammengesetzt und miteinander verbunden sind. Die Komponenten und Baugruppen des erfindungsgemäßen Installationsschaltgerätes 10 sind im Inneren des Gehäuses 18 teilweise in einer Richtung senkrecht zu den Breitseiten 191, 192 übereinander angeordnet, so dass dadurch ein sehr kompakter Aufbau des Schaltgerätes 10 möglich wird. Im Einzelnen wird dieser kompakte innere Aufbau in den folgenden Figuren 4 und 5 erläutert. Das Gehäuse bildet in etwa die Form eines umgedrehten T, dessen Längssteg 182 durch die vorderen Schmalseiten 16 und die vordere Frontseite 14 gebildet ist, und dessen Quersteg 183 durch die hintere Frontseite 15, die hinteren Schmalseiten17 und die Befestigungsseite 12 gebildet ist.

Es werde nun die Figur 4 betrachtet. Diese zeigt schematisch eine Aufsicht in ein geöffnetes Installationsschaltgerät gemäß Figur 3, längs der Schnittebene AA, wobei die die rechte Breitseite 192 bildende Gehäusehalbschale entfernt worden ist.

Die Ausgangsklemme 20 ist hier als Federkraftklemme mit einer Druckfeder 8 ausgeführt. Der in der Figur 3 dargestellte Bedienhebel 300 ist in der Figur 4 der Übersichtlichkeit halber nicht dargestellt, sondern nur in der Figur 5. Er ist an einer ortsfesten Achse 301 im Gehäuse gelagert. Er dient zum Betätigen der Druckfeder 8, wenn ein Anschlussleiter in die Ausgangsklemme 20 eingeführt oder daraus entfernt werden soll. Die Eingangsklemme 21 ist schematisch als Kreis dargestellt, sie kann auch als Federkraftklemme ausgeführt sein, oder aber als Schraubklemme.

Der Hauptstrompfad verläuft, ausgehend von der Klemme 20, über eine hier als zweite Stromschiene bezeichnete Stromschiene 6, ein am freien Ende der Stromschiene 6 angebrachtes Hauptthermobimetall 7, weiter vom freien Ende des Hauptthermobimetalls 7 über eine Litze 40 zu dem beweglichen Kontaktstück 44 der Hauptkontaktstelle 22, vom festen Kontaktstück 46 der Hauptkontaktstelle 22 über eine Stromschiene 47 zu dem Schlagankersystem 23 und weiter zur Klemme 21. Das bewegliche Kontaktstück 44 ist über eine Litze 43 mit einer Lichtbogenleitschiene 42 verbunden.

Die Litzen 40 und 43 sind Teilstücke einer einzigen Litze, welche an dem Hauptthermobimetall 7 und der Lichtbogenleitschiene 42 befestigt ist. An einem mittleren Punkt ist sie an dem beweglichen Kontakthebel 221 in der Nähe des beweglichen Kontaktstücks befestigt, beispielsweise durch Punktschweißen.

In einer weiteren Ausführungsform kann auch eine Litze von dem Hauptthermobimetall 7 direkt an die Lichtbogenleitschiene 42 geführt werden, ohne dass sie am beweglichen Kontakthebel 221 befestigt wird. Es ist dann eine weitere Litze 143 vorgesehen, welche die Lichtbogenleitschiene 42 mit dem beweglichen Kontakthebel 221 verbindet. Diese Variante ist bezüglich der Litzenführung in der Fig. 5 dargestellt.

Das Hauptthermobimetall 7 verläuft in etwa parallel zu der hinteren Frontseite 15. Es kann mit einer Kalibrierschraube 701 von außerhalb des Gerätes kalibriert werden. Die Lichtbogenleitschiene 42 ist der Lichtbogenlöscheinrichtung der Hauptkontaktstelle zugeordnet, und diese liegt in einer Ebene, die parallel zu der linken Breitseite 191 und zwischen der linken und der rechten Breitseite 191, 192 innerhalb des Gerätes liegt. In der Fig. 4 ist die Lichtbogenlöschanordnung daher nicht dargestellt, lediglich ein Teil der Lichtbogenleitschiene 42 ist zu erkennen.

Wenn aufgrund eines Kurzschlussstromes das Schlagankersystem 23 die Hauptkontaktstelle 22 aufschlägt und damit den Hauptstrompfad unterbricht, kommutiert der Stromfluss auf den Nebenstrompfad. Dieser verläuft, ausgehend von der Klemme 20, über einen Zugangsleiter 601 zu dem Strombegrenzungswiderstand 1, durch den Strombegrenzungswiderstand 1 hindurch über einen Abgangsleiter 611 und eine als erste Stromschiene 2 bezeichnete Stromschiene zu dem Selektiv-Thermobimetall 3. Das Selektiv-Thermobimetall 3 ist in etwa parallel zu der hinteren Frontseite 15 ausgerichtet. Es ist in dem Längssteg 182 untergebracht. Vom freien Ende des Selektiv-Thermobimetalls 3 verläuft der Nebenstrompfad weiter über eine Litze 48 zu dem festen Kontaktstück der Trennkontaktstelle 25, weiter von dem beweglichen Kontaktstück der Trennkontaktstelle 25 über eine Litze 49 zu dem festen Kontaktstück 46 der Hauptkontaktstelle 22. Dort trifft der Nebenstrompfad auf den Hauptstrompfad.

Die Litze 49 führt zu einem Steckkontakt 491. Dieser umfasst eine Steckertulpe, die mit der Gehäusehalbschale ortsfest verbunden ist. An dem festen Kontaktstück 46 der Hauptkontaktstelle 22 ist eine Anschlusslitze 492 angebracht, welche an ihrem freien Ende einen Stecker trägt, der zur Verbindung mit der Steckertulpe des Steckkontaktes 491 vorgesehen ist. Bei der Montage des Gerätes ist die Verbindung an dem Steckkontakt 491 zunächst getrennt. Es wird zuerst die Baugruppe des Schaltwerks 24 und der Trennkontaktstelle 25 mit der Litze 49 und der Stecktulpe eingesetzt. Die erfindungsgemäße Stecktulpe wird im Gehäuse fixiert. Im nächsten Montageschritt kommt die Baugruppe der Hauptkontaktstelle 22 dazu mit der Litze 492, und der Verbindungsleiter 492 zum Hauptkontakt wird mit dem Stecker in die Stecktulpe eingesteckt. Dadurch ist eine einfache Montage und eine sehr gute und ortsgenaue Positionierung der einzelnen Baugruppen innerhalb des Gehäuses gegeben.

Der Strombegrenzungswiderstand 1 ist hier durch eine Heizdrahtwicklung 74 gebildet, die um einen Trägerkörper mit zwei gegenüberliegenden, durch eine Mantelfläche verbundene Stirnflächen gewunden ist. Die Heizdrahtwicklung 74 umfasst den Wicklungseingang 601 und den Wicklungsausgang 611, sowie einen Windungsteil. Der Wicklungseingang 601 und der Wicklungsausgang 611 sind Verlängerungsstücke des Windungsteils, sie bestehen also aus demselben Draht. Das Wärmeableitelement 64 ist in einer Halteöffnung in der Stirnseite des Trägerkörpers aufgenommen und ist gleichzeitig Träger für das Selektiv-Thermobimetall 3.

Das freie Ende des Wärmeableitelementes 64 ist mit dem Abgangsleiter 611 verbunden. Auf diese Art ist eine vorfertigbare Widerstands - Baugruppe gebildet An der Innenseite der Gehäusehalbschale befinden sich Haltevorsprünge 68, etwa in Form von angeformten Vorsprüngen, die zwischen sich einen Schlitz frei lassen. In diesem Schlitz ist das Wärmeableitelement 64 festgeklemmt, so dass dadurch die Widerstands-Baugruppe in dem Gehäuse auf einfache Art und Weise positioniert und festgehalten ist. Das Wärmeableitelement 64 verbessert erheblich die Wärmeabfuhr aus dem Strombegrenzungswiderstand 1 heraus.

Das freie Ende des Selektiv-Thermobimetalls 3 ist mit einem Schieber 50 gekoppelt, der, wenn das Selektiv-Thermobimetall 3 sich weit genug in seine thermische Auslöserichtung, in der Darstellung der Figur 4 also im Uhrzeigersinn nach unten, verbogen hat, den Auslösehebel 51 des Schaltschlosses 24 betätigt, worauf hin die Verklinkungsstelle in dem Schaltschloss 24 entklinkt wird und das Schaltschloss 24 über den Nebenkontakt-Schalthebel 52 die Trennkontaktstelle 25 öffnet. Über einen hier nicht gezeigten weiteren Hebelmechanismus öffnet das Schaltschloss 24 dabei auch die Hauptkontaktstelle 22. Jetzt ist der Stromfluss durch das Gerät zwischen den beiden Anschlussklemmen 20,21 vollständig unterbrochen. Das Schaltschloss 24 kann über einen Handgriff 26 auch manuell betätigt werden. Die hier beschriebene generelle Funktionsweise des Schaltgerätes ist bereits in der Patentanmeldung DE 10 2007 020 114 beschrieben, auf die diesbezüglich ausdrücklich verwiesen wird.

Durch eine Verriegelungseinrichtung 511 kann der Auslösehebel 51 von außerhalb des Gerätes her in seiner Entklinkungsposition festgestellt werden, so dass dann ein Einschalten von außen durch den Handgriff 26 nicht mehr möglich ist. Die Verriegelungsvorrichtung 511 kann so wie in der DE 102007018522 beschrieben beschaffen sein.

Insgesamt ist also durch die erfindungsgemäße Gestaltung derWiderstands-Baugruppe ein bevorzugter und damit gerichteter Wärmetransport aus dem Strombegrenzungswiderstand 1 heraus in die erste Stromschiene 2 hinein bis hin zu dem Selektiv-Thermobimetall 3 gegeben.

Dies ist deshalb vorteilhaft, weil damit das Selektiv-Thermobimetall 3 sehr intensiv an die aus dem Strombegrenzungswiderstand 1 abgeführte Wärme angekoppelt ist.

Durch Trennwände 28, 281, 282 und 283 ist ein, hier als dritter Teilbereich bezeichneter, Teilbereich 27 im Gehäuseinneren abgetrennt. Die beiden Trennwände 282 und 283 sind an die Gehäusehalbschale angeformt. Sie bilden eine Art Trichter, dessen breite Öffnung im Bereich der Trennkontaktstelle 25 liegt. Wenn bei der Öffnung der Trennkontaktstelle dort ein Schaltlichtbogen entsteht, so werden dabei entstehende Gase durch diesen Trichter in den dritten Teilbereich 27 geleitet. Die beiden Trennwände 28 und 281 sind hier Teil eines Zwischenteiles 500, welches der Übersichtlichkeit halber nicht dargestellt ist, und das sich im Wesentlichen parallel zu der Gehäusebreitseite erstreckt und als eine Art Deckel den Teilbereich 27 seitlich und nach oben hin abschließt. Die Schaltgase des Trennkontakt-Lichtbogens werden so in den dritten Teilbereich 27 geführt und können sich nicht unkontrolliert an den Kontaktstellen niederschlagen, wodurch eine Verschlechterung der Kontakteigenschaften vermieden ist.

Es sei jetzt die Figur 5 betrachtet. Diese zeigt schematisch eine Aufsicht in ein geöffnetes Installationsschaltgerät gemäß Figur 3, längs der Schnittebene BB, wobei die die rechte Breitseite 192 bildende Gehäusehalbschale entfernt worden ist. In dieser Ansicht ist das Zwischenteil 500 in seiner Lage in der linken Gehäusehälfte zu erkennen. In der rechten Hälfte des Zwischenteils 500 ist eine taschenartige Ausnehmung gebildet, auch als zweiter Gehäuseteilbereich 504 bezeichnet, in dem die Lichtbogenlöscheinrichtung 200 der Hauptkontaktstelle aufgenommen ist. Diese umfasst im Wesentlichen ein Lichtbogenlöschblechpaket, welches hier im Einzelnen nicht weiter beschrieben ist. Es ist aufgebaut wie in der DE 102007020115 beschrieben.

Der Lichtbogen wird von der Hauptkontaktstelle über eine Festkontaktleitschiene 421 und eine als Gegenleitschiene bezeichnete Lichtbogenleitschiene 42 dem Lichtbogenlöschblechpaket zugeführt. Das Hauptthermobimetall 7 und das Selektiv-Thermobimetall 3 liegen etwa parallel zu der Festkontaktleitschiene 421.

Der rechte Teil 502 der Oberseite 501 des Zwischenteils 500, auf dem die Lichtbogenlöscheinrichtung aufliegt, bildet den oberen Abschluss des in der Fig. 4 dargestellten dritten Teilraums 27, in den die Lichtbogengase des Trennkontaktes eingeleitet werden.

Das Lichtbogenlöschblechpaket ist nach links zu dem linken Teil 503 der Oberseite 501 des Zwischenteils 500 hin offen, so dass die Lichtbogengase aus dem Lichtbogenlöschblechpaket heraus in diesen Teilbereich hin geleitet werden. Der linke Teil 503 der Oberseite 501 trägt senkrecht zu der hinteren Schmalseite 17 und parallel zueinander angeordnete Stege. Diese bilden zwischen sich Abluftkanäle, die zu den in der Fig. 3 bereits gezeigten Abluftöffnungen 400 in der hinteren Schmalseite 17 des Gehäuses führen. Durch diese Abluftkanäle wird der Druck, der mit dem Lichtbogen entsteht, abgebaut und die Schaltgase können durch diese Abluftkanäle nach außen entweichen. Wie bereits erwähnt, hat dies den Vorteil, dass die Schaltgase zur Schmalseite des Gehäuses hin abgeleitet werden und damit weg von der Befestigungsseite und den Sammelschiene.

Zwischen der ersten Teilungswand 28, der hinteren Schmalseite 17 und dem linken Teil 503 der Oberseite des Zwischenteils 500 ist ein erster Gehäuseteilbereich 30 gebildet, in dem der Strombegrenzungswiderstand 1 angeordnet ist. Damit ist der Strombegrenzungswiderstand 1 von dem bei einer Schalthandlung an der Hauptkontaktstelle 22 entstehenden Lichtbogen wirksam abgeschirmt.

Die Figur 6 zeigt eine weitere Ausführungsform eines erfindungsgemäßen Installationsschaltgerätes. Dieses unterscheidet sich von dem in der Figur 4 dargestellten dadurch, dass der Strombegrenzungswiderstand 1 hier in Form eines quaderförmigen Keramikblockes aus einer elektrisch leitfähigen Keramik ausgebildet ist. Mit seiner dem Zugangsleiter 60 gegenüberliegenden flachen Breitseite wird er durch eine Kontaktdruckfeder 5 gegen den Abgangsleiter gedrückt. Der Abgangsleiter 61 ist hier als stabile Stromschiene ausgeführt, und steht in elektrisch leitfähigem Kontakt zu der ersten Stromschiene 2.

Im folgenden sollen nochmals wichtige Aspekte der vorliegenden Erfindung nicht abschließend aufgezählt werden.

Der Hauptstrompfad umfasst das Hauptstrombimetall, die Hauptkontaktstelle sowie das Schlagankersystem.

Der Nebenstrompfad umfasst den Selektivwiderstand, das Selektivbimetall und den Trennkontakt. Der Nebenstrompfad ist parallel zur Reihenschaltung aus Hauptstrombimetall und Hauptkontakt geschaltet.

Der Hauptkontakt ist als Einfachunterbrechung mit einem beweglichem Kontakt und einem Festkontakt ausgestaltet. Der bewegliche Kontakt ist auf einer im Gehäuse ortsfesten Achse gelagert.

Direkt an die Zugangsklemme ist im Inneren des Gehäuses über eine flexible Kupferlitze eine Phasenanschlussschiene angeschlossen, welche an ihrem Ende eine Anschlussklemme zum Anschluss an eine Sammelschiene trägt.

Der Selektivwiderstand ist zwischen der Abgangsklemme und der Lichtbogenlöschkammer angeordnet, und zwar in einem durch Teilungswände abgegrenzten separaten Gehäusebereich.

Das Hauptstrombimetall ist etwa parallel zu der Lichtbogenleitschiene des Festkontaktes des Hauptkontaktes angeordnet.

Die Lichtbogenlöschkammer ist in einem separaten Gehäusebereich angeordnet, an den sich ein nach außen geführter Kanal anschließt, über den der bei Kurzschlußabschaltungen entstehende Druck abgebaut wird.

Der Trennkontakt ist als Einfachunterbrechung mit beweglichem Kontakt und Festkontakt ausgeführt und unter dem Selektivbimetall und dem Hauptstrombimetall isoliert angeordnet. Der Trennkontakt steht in Verbindung mit einem weiteren Gehäusebereich unterhalb der Löschkammer, in den die beim Kontaktöffnen entstehenden ionisierten Gase abgeführt werden.

DasSchlagankersystem ist zwischen der Zugangsklemme bzw. dem Sammelschienenanschluss angeordnet, wobei das eine Spulenende mit der Zugangsklemme verbunden ist, und das andere Ende über eine Stromschiene mit dem Festkontakt des Hauptkontaktes verbunden ist.

Das Schaltwerk, der Trennkontakt und das Selektivbimetall sind im oberen Gehäuseteil, der Strombegrenzungswiderstand, das Hauptstrombimetall, der Hauptkontakt und das Magnetsystem sind im unteren Gehäuseteil angeordnet.

Der Schieber, welcher die Verbindung zwischen dem Haupt- bzw. Selektivbimetall und dem Auslösehebel herstellt, ist im "oberen" Gehäuseteil etwa parallel zur vorderen Schmalseite angeordnet.

Das Hauptstrombimetall ist an der Abgangsklemme befestigt und kann über eine am Gehäuse befestigte Justiereinrichtung beziehungsweise Kalibriereinrichtung justiert werden.

Das freie Ende des Hauptstrombimetalls ist mit dem beweglichen Kontakt des Hauptkontaktes und der Gegenleitschiene der Lichtbogenlöschkammer über eine KupferLitze verbunden.

Das Selektivbimetall ist mit dem einen Ende an einer Stromschiene befestigt, die am Strombegrenzungswiderstand kontaktiert ist, das andere (bewegliche) Ende wird über eine flexible Kupferlitze mit dem Festkontakt des Trennkontaktes verbunden.

Direkt an die Zugangsklemme ist über eine flexible Kupferlitze eine zur Sammelschienenklemme führende Stromschiene angeschlossen.

Zur sicheren Potentialtrennung zwischen der Zugangsklemme bzw. dem Sammelschienenanschluss und dem beweglichen Kontakt des Hauptkontaktes ist der Magnetkreis im Inneren komplett mit einer Isolierung ausgekleidet.

Das Schlagankersystem ist zwischen der Eingangsklemme und der Phasenanschlussschiene angeordnet, und ein erstes Spulenende der Magnetspule des Schlagankersystems ist mit der Eingangsklemme und das andere Ende der Magnetspule mit dem festen Kontaktstück der Hauptkontaktstelle verbunden.

Die freien Enden des Hauptthermobimetalls und des Selektivbimetalls sind durch einen auf den Auslösehebel des Schaltwerks einwirkenden Schieber verbunden, der in der Nähe von und längsverschieblich in Richtung parallel zu einer vorderen Schmalseite in dem von den vorderen Schmalseiten und der vorderen Frontseite begrenzten Gehäuseteil angeordnet ist.

Das Hauptthermobimetall ist mit der Ausgangsklemme verbunden und kann über eine mit dem Gehäuse verbundenen Justiereinrichtung justiert werden.

An der Befestigungsseite des Gehäuses sind Öffnungen zum Durchgriff der Klemmkontakte der im Gehäuseinneren angebrachten Einspeise-Anschlussleiter vorgesehen, welche in ihrer Anzahl und Lage der Anzahl und Lage der Sammelschienen entsprechen, so dass in eingebautem Zustand des Installationsschaltgerätes die Öffnungen mit den Sammelschienen korrespondieren.

Öffnungen, die nicht von einem Klemmkontakt durchgriffen sind, sind mittels lösbarer Abdeckteile verdeckt.

Durch die Phasenanschlussschiene in Verbindung mit der Zugangsklemme sind mehrere verschiedene Verwendungs- und Einbaumöglichkeiten des Gerätes gegeben, ohne dass Veränderungen am Gerät vorgenommen werden müssen. Diese umfassen
- Einspeisung des Stromes über einen Anschlussleiter an der Zugangsklemme,
- Einspeisung des Stromes über eine Sammelschiene,
- Einspeisung des Stromes über die Zugangsklemme und weiterleiten an eine Sammelschiene zur Spannungsversorgung weiterer Geräte.

### Bezugszeichenliste

- 1: Strombegrenzungs-Wderstand
- 2: erste Stromschiene
- 3: Selektiv-Thermobimetall
- 5: Kontaktdruckfeder
- 6: zweite Stromschiene
- 7: Haupt-Thermobimetall
- 8: Druckfeder der Anschlussklemme, Federklemme
- 10: Selektivschutzschalter, Installationsschaltgerät
- 12: Befestigungsseite
- 14: vordere Frontseite
- 15: hintere Frontseite
- 16: vordere Schmalseite
- 17: hintere Schmalseite
- 18: Gehäuse
- 20: Ausgangsklemme
- 21: Eingangsklemme, Zugangsklemme
- 22: Hauptkontaktstelle
- 23: Schlagankersystem
- 24: Schaltschloss
- 25: Trennkontaktstelle
- 26: Handgriff
- 27: dritter Teilbereich
- 28: erste Teilungswand
- 30: erster Gehäuseteilbereich
- 40: Litze
- 42: Lichtbogenleitschiene
- 43: Litze
- 44: bewegliches Kontaktstück
- 46: festes Kontaktstück
- 47: Stromschiene
- 48: Litze
- 49: Litze
- 50: Schieber
- 51: Auslösehebel
- 52: Nebenkontakt-Schalthebel
- 60: Zugangsleiter
- 61: Abgangsleiter
- 62: Halteöffnung
- 63: zweite Halteöffnung
- 64: Wärmeableitelement
- 65: Schenkel
- 66: zweiter Schenkel
- 67: innere Hüllfläche
- 68: Haltevorrichtung
- 70: Trägerkörper
- 71: Mantelfläche
- 72: Stirnfläche
- 73: Stirnfläche
- 74: Heizdrahtwicklung
- 75: Windungsteil
- 76: Kühlfläche
- 77: Stecktulpe
- 78: Verbindungspunkt
- 80: Wirklinie
- 81: Wirklinie
- 82: Wirklinie
- 83: Wirklinie
- 84: Wirklinie
- 86: Wirklinie
- 90: Phasenschiene
- 90b: Phasenschiene
- 90c: Phasenschiene
- 91: Klemmkontakt
- 92: Stromschiene, Phasenanschlussschiene
- 93: Flexible Litze
- 121: Phasenanschlussöffnung
- 121b: Phasenanschlussöffnung
- 121c: Phasenanschlussöffnung
- 122: Abdeckung
- 122b: Abdeckung
- 125: Vorsprung
- 126: Vorsprung
- 127: Vorsprung
- 128: Vorsprung
- 143: Litze
- 181: Trennfuge
- 182: Längssteg
- 183: Quersteg
- 191: linke Breitseite
- 192: rechte Breitseite
- 200: Lichtbogenlöscheinrichtung
- 201: Öffnung der Ausgangsklemme
- 221: beweglicher Kontakthebel
- 222: feste Kontaktstelle
- 223: ortsfeste Achse
- 281: Trennwand
- 282: Trennwand
- 283: Trennwand
- 300: Bedienungshebel
- 301: ortsfeste Achse
- 400: Abluftöffnung
- 401: Steg
- 431: Festkontaktleitschiene
- 491: Steckkontakt
- 492: Anschlusslitze
- 500: Zwischenteil
- 501: Oberseite des Zwischenteils
- 502: rechter Teil der Oberseite
- 503: linker Teil der Oberseite
- 504: zweiter Gehäuseteilbereich
- 511: Verriegelungseinrichtung
- 601: Wicklungseingang
- 611: Wicklungsausgang
- 701: Kalibrierschraube

## Patentansprüche

1. Installationsschaltgerät, insbesondere Selektivschutzschalter, mit einem eine Befestigungsseite (12), eine vordere (14) und eine hintere (15) Frontseite und die Befestigungs- und die Frontseite (12, 14, 15) verbindende Breit- und vordere und hintere Schmalseiten (16, 17) umfassenden Gehäuse (18), mit einem zwischen einer Eingangs- und einer Ausgangsklemme (21, 20) verlaufenden Hauptstrompfad, der eine mit einer Lichtbogenlöschkammer (200) versehene Hauptkontaktstelle (22), ein Schlagankersystem (23), das die Hauptkontaktstelle (22) in Offenstellung bringt, und ein Haupt-Thermobimetall (7) enthält, das auf ein Schaltschloss (24) mit Verklinkungsstelle einwirkt, so dass die Kontaktstelle (22) dauerhaft geöffnet bleibt, mit einem Nebenstrompfad, in dem ein Strombegrenzungswiderstand (1) und ein ebenfalls auf das Schaltschloss wirkendes Selektiv-Thermobimetall (3) sowie eine vom Schaltschloss offenbare Trennkontaktstelle (25) angeordnet sind, und mit einem Handgriff (26), mit dem über das Schaltschloss (24) die Hauptkontaktstelle (22) geöffnet und geschlossen werden kann, wobei der Nebenstrompfad parallel zu der Reihenschaltung des ersten Bimetalls (7) mit der Hauptkontaktstelle (22) geschaltet ist, und wobei im Gehäuseinneren nahe der Befestigungsseite (12) und etwa parallel zu dieser verlaufend eine mit der Eingangsklemme (21) verbindbare Phasenanschlussschiene (92) anordenbar ist, an deren freiem Ende ein an der Befestigungsseite (12) aus dem Gehäuse hervortretender Klemmkontakt (91) zum Anklemmen an Stromschienen (90) in einem Installationsverteiler angebracht ist, **dadurch gekennzeichnet, dass** die Hauptkontaktstelle (22) als Einfachkontaktstelle mit einem festen und einem beweglichen Kontaktstück (46, 44) ausgebildet ist.

2. Installationsschaltgerät nach Anspruch 1, **dadurch gekennzeichnet, dass** die Phasenanschlussschiene (92) mit der Eingangsklemme über ein flexibles Leiterstück (93) verbunden ist.

3. Installationsschaftgerät nach einem der vorigen Ansprüche, **dadurch gekennzeichnet, dass** das Haupt - Thermobimetall (7) etwa parallel zu der mit dem festen Kontaktstück (46) der Hauptkontaktstelle (22) verbundenen Lichtbogenleitschiene angeordnet ist.

4. Installationsschaltgerät nach einem der vorigen Ansprüche, **dadurch gekennzeichnet, dass** der Strombegrenzungswiderstand (1) in einem erste Teilungswände umfassenden ersten Gehäuseteilbereich zwischen der Ausgangsklemme und der Lichtbogenlöschkammer angeordnet ist.

5. Installationsschaltgerät nach Anspruch 4, **dadurch gekennzeichnet, dass** der Strombegrenzungswiderstand (1) als keramischer Widerstandsblock ausgeführt und mittels einer ihn federnd kontaktierenden Stromschiene mit dem Haupt-Thermobimetall (7) und über einen elektrischen Leiter mit hoher Wärmeleitfähigkeit mit dem zweiten Bimetall (3) verbunden ist.

6. lnstallationsschaltgerät nach Anspruch 4, **dadurch gekennzeichnet, dass** der Strombegrenzungswiderstand (1) eine elektrische Drahtwicklung (74) mit einem Wicklungseingang (601) und einem Wicklungsausgang (611) umfasst, bei der ein Draht schraubenartig um einen Trägerkörper (70) gewickelt ist, welcher zwei gegenüberliegende, durch eine Mantelfläche (71) verbundene Stirnflächen (72,73) aufweist, und wobei in einer Stirnfläche (72) des Trägerkörpers (70) wenigstens eine Halteöffnung (62) eingebracht ist, in die ein Schenkel (65) eines Wärmeableitelementes (64) zum Zwecke der Wärmeabfuhr aus der Drahtwicklung (74) heraus eingreifen kann.

7. Instaflatiansschaltgerät nach einem der vorigen Ansprüche, **dadurch gekennzeichnet, dass** die Trennkontaktstelle (25) als Einfachkontaktstelle mit einem festen und einem beweglichen Kontaktstück ausgeführt und in einer Ebene angebracht ist, die in Richtung senkrecht zu den Gehäusebreitseiten hinter der durch das Hauptbimetall (7) und das Selektivbimetall (3) aufgespannten Ebene liegt.

8. installationsschaltgerät nach einem der vorigen Ansprüche, **dadurch gekennzeichnet, dass** die Lichtbogenlöschkammer (200) in einem zweite Teilungswände umfassenden zweiten Gehäuseteilbereich zwischen einer ersten Gehäusebreitseite und einer im Gehäuseinneren verlaufenden gedachten Parallelebene zu der ersten Gehäusebreitseite angeordnet ist, an den sich ein nach außen geführter Kanal anschließt, über den ein bei einer Schalthandlung entstehender Überdruck abgebaut werden kann und bei der Schalthandlung entstehende Schaltgase nach außen entweichen können.

9. Installationsschaltgerät nach Anspruch 8, **dadurch gekennzeichnet, dass** der zweite Gehäuseteilbereich zum Gehäuseinneren hin durch eine etwa parallel zu den Gehäusebreitseiten verlaufende Trennwand begrenzt ist, so dass zwischen dieser Trennwand und der dieser gegenüberliegenden zweiten Gehäusebreitseite ein dritter Gehäuseteilbereich entsteht.

10. Installationsschaltgerät nach Anspruch 9, **dadurch gekennzeichnet, dass** die Trennkontaktstelle in Verbindung mit dem dritten Gehäuseteilbereich steht, so dass die beim Öffnen der Trennkontaktstelle entstehenden ionisierten Gase in den dritten Gehäuseteilbereich hin abgeführt werden können.

11. Installationsschaltgerät nach einem der vorigen Ansprüche, wobei das Schlagankersystem zwischen der Eingangsklemme und der Phasenanschlussschiene angeordnet ist, und wobei ein erstes Spulenende der Magnetspule des Schlagankersystems mit der Eingangsklemme und das andere Ende der Magnetspule mit dem festen Kontaktstück der Hauptkontaktstelle verbunden ist.

12. Installationsschaltgerät nach einem der vorigen Ansprüche, wobei das Gehäuse in etwa die Form eines umgedrehten T aufweist und der Längsbalken des T von den vorderen Schmalseiten und der vorderen Frontseite begrenzt wird, und wobei das Schaltwerk, der Trennkontakt und das Selektivbimetall in dem durch die vorderen Schmalseiten und die vordere Frontseite begrenzten Gehäuseteil angeordnet sind, wo gegen das Hauptthermobimetall, die Hauptkontaktstelle, in das Magnetsystem, die Lichtbogenlöscheinrichtung und der Strombegrenzungswiderstand in dem durch die hinteren Schmalseiten, die hintere Frontseite und die Befestigungsseite begrenzten Gehäuseteil angeordnet sind.

13. lnstallationsschaltgeräte nach Anspruch 12, wobei die freien Enden des Hauptthermobimetalls und des Selektivbimetalls durch einen auf den Auslösehebel des Schaltwerks einwirkenden Schieber verbunden sind, der in der Nähe von und längsverschieblich in Richtung parallel zu einer vorderen Schmalseite in dem von den vorderen Schmalseiten und der vorderen Frontseite begrenzten Gehäuseteil angeordnet ist.

14. Installationsschaltgerät nach einem der vorigen Ansprüche, wobei das Hauptthermobimetall mit der Ausgangsklemme verbunden ist und über eine mit dem Gehäuse verbundenen Justiereinrichtung justiert werden kann.

15. Installationsschaltgerät nach einem der vorigen Ansprüche, **dadurch gekennzeichnet, dass** die Verbindung zwischen dem Haupt-Thermobimetall und dem beweglichen Kontaktstück der Hauptkontaktstelle über zwei Teil-Leiter hergestellt ist, wobei ein erster Teil-Leiter das Haupt-Bimetall mit der dem festen Kontaktstück der Hauptkontaktstelle gegenüberliegenden Lichtbogengegenleitschiene, und ein zweiter Teil-Leiter die Lichtbogengegenleitschiene mit dem beweglichen Kontaktstück verbindet.

16. Installationsschaltgerät nach einem der vorigen Ansprüche, wobei das Selektiv-Thermobimetall mit seinem festen Ende an einer den Strombegrenzungswiderstand kontaktierenden Stromschiene befestigt ist, und mit seinem freien Ende über ein bewegliches Leiter Stück mit dem festen Kontaktstück des Trennkontaktes verbunden ist.

17. Installationsschaltgerät nach einem der vorigen Ansprüche, **dadurch gekennzeichnet, dass** das feste Kontaktstück der Hauptkontaktstelle mit dem beweglichen Kontaktstück der Trennkontaktstelle über eine lösbare Steckverbindung elektrisch verbunden ist.

18. Installationsschaltgerät nach einem der vorigen Ansprüche, **dadurch gekennzeichnet, dass** an der Befestigungsseite (12) des Gehäuses Öffnungen (121, 121b, 121c) zum Durchgriff der Klemmkontakte (91) der im Gehäuseinneren angebrachten Einspeise-Anschlussleiter (92) vorgesehen sind, welche in ihrer Anzahl und Lage der Anzahl und Lage der Sammelschienen entsprechen, so dass in eingebautem Zustand des Installationsschaltgerätes die Öffnungen mit den Sammelschienen korrespondieren.

19. Installationsschattgerät nach einem der vorigen Ansprüche, **dadurch gekennzeichnet, dass** die Lichtbogenlöschkammer (200) parallel zueinander und zu der Gehäusebreitseite ausgerichtete Lichtbogenlöschbleche umfasst, die in wenigstens zwei Gruppen angeordnet sind, wobei der Abstand der die jeweilige Gruppe begrenzenden Löschbleche von der jeweils benachbarten Gruppe oder der jeweils benachbarten Teilungswand größer ist als der Abstand der Löschbleche innerhalb einer Gruppe.

## Claims

1. Installation switching device, in particular a selective circuit breaker, having a housing (18) which has an attachment face (12), a front (14) front face, a rear (15) front face and broad faces and front and rear narrow faces (16, 17) which connect the attachment face and the front face (12, 14, 15), having a main current path which runs between an input terminal and an output terminal (21, 20) and contains a main contact point (22) which is provided with an arc quenching chamber (200), an impact-type armature system (23) which moves the main contact point (22) to the open position, and a main thermostatic bimetallic strip (7) which acts on a latching mechanism (24) with a latching point, such that the contact point (22) remains permanently open, having a secondary current path in which a current limiting resistor (1) and a selective thermostatic bimetallic strip (3), which likewise acts on the latching mechanism, as well as an isolating contact point (25) which can be opened by the latching mechanism are arranged, and having a handle (26) by means of which the main contact point (22) can be opened and closed via the latching mechanism (24), with the secondary current path being connected in parallel with the series circuit formed by the first bimetallic strip (7) and the main contact point (22), and in which case a phase connecting rail, which can be connected to the input terminal (29), can be a phase connecting rail (92), which can be connected to the input terminal (21), can be arranged close to the attachment face (12) in the housing interior and running approximately parallel to the attachment face, at the free end of which phase connecting rail a terminal contact (91) is fitted, which projects out of the housing on the attachment face (12), for clamping on busbars (90) in an installation distribution block, **characterized in that** the main contact point (22) is in the form of a single contact point with a fixed and a moving contact piece (46, 44).

2. Installation switching device according to Claim 1, **characterized in that** the phase connecting rail (92) is connected to the input terminal via a flexible conductor piece (93).

3. Installation switching device according to one of the preceding claims, **characterized in that** the main thermostatic bimetallic strip (7) is arranged approximately parallel to the arc guide rail which is connected to the fixed contact piece (46) of the main contact point (22).

4. Installation switching device according to one of the preceding claims, **characterized in that** the current limiting resistor (1) is arranged in a first housing subarea, which has first partition walls, between the output terminal and the arc quenching chamber.

5. Installation switching device according to Claim 4, **characterized in that** the current limiting resistor (1) is in the form of a ceramic resistance block, is connected to the main thermostatic bimetallic strip (7) by means of a busbar which makes contact with it in a sprung manner, and is connected to the second bimetallic strip (3) via an electrical conductor with high thermal conductivity.

6. Installation switching device according to Claim 4, **characterized in that** the current limiting resistor (1) comprises an electrical wire winding (74) with a winding input (601) and a winding output (611), in which a wire is wound in a helical shape around a mount body (70) which has two opposite end surfaces (72, 73) which are connected by a casing surface (71), and with at least one holding opening (62) incorporated in one end surface (72) of the mount body (70), in which holding opening (62) one limb (65) of a heat dissipation element (64) can engage, for the purpose of heat dissipation from the wire winding (74).

7. Installation switching device according to one of the preceding claims, **characterized in that** the isolating contact point (25) is in the form of a single contact point with a fixed and a moving contact piece, and is fitted on a plane which lies in the direction at right angles to the housing broad faces, behind the plane which is covered by the main bimetallic strip (7) and the selective bimetallic strip (3).

8. Installation switching device according to one of the preceding claims, **characterized in that** the arc quenching chamber (200) is arranged in a second housing subarea, which has second partition walls, between a first housing broad face and an imaginary plane which runs in the housing interior and is parallel to the first housing broad face, to which subarea a channel which passes outward is connected, via which any overpressure which occurs during a switching operation can be dissipated, and the switching gases which are created during the switching operation can escape to the outside.

9. Installation switching device according to Claim 8, **characterized in that** the second housing subarea is bounded toward the housing interior by a partition wall which runs approximately parallel to the housing broad faces, such that a third housing subarea is created between this partition wall and the second housing broad face opposite it.

10. Installation switching device according to Claim 9, **characterized in that** the isolating contact point is connected to the third housing subarea, such that the ionized gases which are created when the isolating contact point opens can be dissipated into the third housing subarea.

11. Installation switching device according to one of the preceding claims, with the impact-type armature system being arranged between the input terminal and the phase connecting rail, and with a first coil end of the magnet coil of the impact-type armature system being connected to the input terminal, and the other end of the magnet coil being connected to the fixed contact piece of the main contact point.

12. Installation switching device according to one of the preceding claims, with the housing being approximately in the form of an inverted T, and with the longitudinal bar of the T being bounded by the front narrow faces and the fore front face, and with the latching mechanism, the isolating contact and the selective bimetallic strip being arranged in the housing part which is bounded by the front narrow faces and the fore front face, while in contrast the main thermostatic bimetallic strip, the main contact point, the magnet system, the arc quenching device and the current limiting resistor are arranged in the housing part which is bounded by the rear narrow faces, the rear front face and the attachment face.

13. Installation switchgear according to Claim 12, with the free ends of the main thermostatic bimetallic strip and of the selective bimetallic strip being connected by means of a slide which acts on the tripping lever of the latching mechanism and is arranged in the vicinity of and such that it can move longitudinally in the direction parallel to a front narrow face, in the housing part which is bounded by the front narrow faces and the front front face.

14. Installation switching device according to one of the preceding claims, with the main thermostatic bimetallic strip being connected to the output terminal, and having the capability to be adjusted via an adjusting device which is connected to the housing.

15. Installation switching device according to one of the preceding claims, **characterized in that** the connection between the main thermostatic bimetallic strip and the moving contact piece of the main contact point is made via two conductor elements, with a first conductor element connecting the main bimetallic strip to the arc opposing guide rail which is opposite the fixed contact piece of the main contact point, and with a second conductor element connecting the arc opposing guide rail to the moving contact piece.

16. Installation switching device according to one of the preceding claims, with the fixed end of the selective thermostatic bimetallic strip being attached to a busbar which makes contact with the current limiting resistor, and with its free end being connected via a moving conductor piece to the fixed contact piece of the isolating contact.

17. Installation switching device according to one of the preceding claims, **characterized in that** the fixed contact piece of the main contact point is electrically connected to the moving contact piece of the isolating contact point via a detachable plug connection.

18. Installation switching device according to one of the preceding claims, **characterized in that** openings (121, 121b, 121c) are provided on the attachment face (12) of the housing, for the clamping contacts (91) of the feed connecting conductors (92) which are fitted in the housing interior to pass through, the number and position of which feed connecting conductors correspond to the number and position of the busbars, such that the openings correspond to the busbars when the installation switching device is in the installed state.

19. Installation switching device according to one of the preceding claims, **characterized in that** the arc quenching chamber (200) has arc splitter plates which are aligned parallel to one another and to the housing broad face, and are arranged in at least two groups, with the distance between the splitter plates which bound the respective group and the respectively adjacent group or the respectively adjacent partition wall being greater than the distance between the splitter plates within one group.

## Revendications

1. Appareillage de commutation d'installation, notamment disjoncteur sélectif, comprenant un boîtier (18) incluant un côté de fixation (12), un côté frontal avant (14) et arrière (15) ainsi que des côtés larges et étroits avant et arrière (16, 17) reliant les côtés de fixation et frontaux (12, 14, 15), comprenant un chemin de courant principal qui s'étend entre une borne d'entrée et une borne de sortie (21, 20), lequel contient un point de contact principal (22) muni d'une chambre de soufflage d'arc (200), un système d'induit à choc (23) qui amène le point de contact principal (22) en position d'ouverture et un bilame thermique principal (7), lequel agit sur un verrou de commutation (24) avec point d'encliquetage de sorte que le point de contact (22) reste ouvert en permanence, comprenant un chemin de courant auxiliaire dans lequel sont disposés une résistance de limitation du courant (1) et un bilame thermique sélectif (3) agissant lui aussi sur le verrou de commutation ainsi qu'un point de contact de séparation (25) qui peut être ouvert par le verrou de commutation, et comprenant une poignée (26) avec laquelle le point de contact principal (22) peut être ouvert ou fermé par le biais du verrou de commutation (24), le chemin de courant auxiliaire étant branché en parallèle avec le circuit série composé du premier bilame (7) et du point de contact principal (22) et une barre de raccordement de phase (92) pouvant être disposée à l'intérieur du boîtier à proximité du côté de fixation (12) et approximativement parallèlement à celui-ci, lequel peut être raccordé avec la borne d'entrée (21) et à l'extrémité libre duquel est monté un contact à serrage (91) qui dépasse hors du boîtier au niveau du côté de fixation (12) pour la connexion à des barres-bus (90) dans un répartiteur d'installation, **caractérisé en ce que** le point de contact principal (22) est réalisé sous la forme d'un point de contact simple avec un élément de contact fixe et un mobile (46, 44).

2. Appareillage de commutation d'installation selon la revendication 1, **caractérisé en ce que** la barre de raccordement de phase (92) est reliée avec la borne d'entrée par le biais d'un élément conducteur souple (93).

3. Appareillage de commutation d'installation selon l'une des revendications précédentes, **caractérisé en ce que** le bilame thermique principal (7) est disposé à peu près parallèlement à la barre conductrice d'arc reliée avec l'élément de contact fixe (46) du point de contact principal (22).

4. Appareillage de commutation d'installation selon l'une des revendications précédentes, **caractérisé en ce que** la résistance de limitation du courant (1) est disposée dans une première zone partielle de boîtier incluant des premières parois de séparation entre la borne de sortie et la chambre de soufflage d'arc.

5. Appareillage de commutation d'installation selon la revendication 4, **caractérisé en ce que** la résistance de limitation du courant (1) est réalisée sous la forme d'un bloc de résistance en céramique et est reliée au moyen d'une barre-bus en contact avec elle par effet ressort avec le bilame thermique principal (7) et avec le deuxième bilame (3) par le biais d'un conducteur électrique ayant une conductivité de la chaleur élevée.

6. Appareillage de commutation d'installation selon la revendication 4, **caractérisé en ce que** la résistance de limitation du courant (1) comprend un enroulement de fils (74) électrique avec une entrée d'enroulement (601) et une sortie d'enroulement (611), dans lequel un fil est enroulé à la manière d'une spire autour d'un corps porteur (70) qui présente deux surfaces frontales (72, 73) opposées l'une à l'autre et reliées par une surface d'enveloppe (71), et au moins une ouverture de maintien (62) étant aménagée dans une surface frontale (72) du corps porteur (70), dans laquelle une branche (65) d'un élément de dissipation de la chaleur (64) peut venir en prise dans le but d'évacuer la chaleur hors de l'enroulement de fils (74).

7. Appareillage de commutation d'installation selon l'une des revendications précédentes, **caractérisé en ce que** le point de contact de séparation (25) est réalisé sous la forme d'un point de contact simple avec un élément de contact fixe et un mobile et est monté dans un plan qui se trouve dans une direction perpendiculaire aux côtés larges du boîtier derrière le plan formé par le bilame principal (7) et le bilame sélectif (3).

8. Appareillage de commutation d'installation selon l'une des revendications précédentes, **caractérisé en ce que** la chambre de soufflage d'arc (200) est disposée dans une deuxième zone partielle de boîtier incluant des deuxièmes parois de séparation entre un premier côté large du boîtier et un plan imaginaire parallèle au premier côté large du boîtier qui s'étend à l'intérieur du boîtier, à laquelle vient se rattacher un canal qui mène vers l'extérieur, par le biais duquel peut être dissipée la surpression qui se produit lors d'une manipulation de commutation et peuvent s'échapper vers l'extérieur les gaz de commutation produits lors d'une manipulation de commutation.

9. Appareillage de commutation d'installation selon la revendication 8, **caractérisé en ce que** la deuxième zone partielle de boîtier est délimitée en direction de l'intérieur du boîtier par une paroi de séparation qui s'étend à peu près parallèlement aux côtés larges du boîtier, de manière à obtenir une troisième zone partielle de boîtier entre cette paroi de séparation et le deuxième côté large du boîtier opposé à celle-ci.

10. Appareillage de commutation d'installation selon la revendication 9, **caractérisé en ce que** le point de contact de séparation est en liaison avec la troisième zone partielle de boîtier, de sorte que les gaz ionisés qui se forment lors de l'ouverture du point de contact de séparation peuvent être évacués en direction de la troisième zone partielle de boîtier.

11. Appareillage de commutation d'installation selon l'une des revendications précédentes, le système d'induit à choc étant disposé entre la borne d'entrée et la barre de raccordement de phase, et une première extrémité de bobine de la bobine magnétique du système d'induit à choc étant reliée avec la borne d'entrée et l'autre extrémité de la bobine magnétique étant reliée avec l'élément de contact fixe du point de contact principal.

12. Appareillage de commutation d'installation selon l'une des revendications précédentes, le boîtier présentant approximativement la forme d'un T retourné et la barre longue du T étant délimitée par les côtés étroits avant et le côté frontal avant, et le mécanisme de commutation, le contact de séparation ainsi que le bilame sélectif étant disposés dans la partie de boîtier délimitée par les côtés étroits avant et le côté frontal avant, alors que le bilame thermique principal, le point de contact principal, le système magnétique, le dispositif de soufflage d'arc et la résistance de limitation du courant sont disposés dans la partie de boîtier délimitée par les côtés étroits arrière, le côté frontal arrière et le côté de fixation.

13. Appareillage de commutation d'installation selon la revendication 12, les extrémités libres du bilame thermique principal et du bilame sélectif étant reliés par un coulisseau qui agit sur le levier de déclenchement du mécanisme de commutation, lequel est disposé à proximité d'un côté étroit avant et peut coulisser longitudinalement dans une direction parallèle à celui-ci dans la partie de boîtier délimitée par les côtés étroits avant et le côté frontal avant.

14. Appareillage de commutation d'installation selon l'une des revendications précédentes, le bilame thermique principal étant relié avec la borne de sortie et pouvant être ajusté par le biais d'un dispositif d'ajustage relié avec le boîtier.

15. Appareillage de commutation d'installation selon l'une des revendications précédentes, **caractérisé en ce que** la liaison entre le bilame thermique principal et l'élément de contact mobile du point de contact principal est réalisée par le biais de deux conducteurs partiels, un premier conducteur partiel reliant le bilame principal avec la contre-barre conductrice d'arc opposée à l'élément de contact fixe du point de contact principal, et un deuxième conducteur partiel reliant la contre-barre conductrice d'arc avec l'élément de contact mobile.

16. Appareillage de commutation d'installation selon l'une des revendications précédentes, le bilame thermique sélectif étant fixé avec son extrémité fixe à une barre-bus en contact avec la résistance de limitation du courant et étant relié avec son extrémité libre avec l'élément de contact fixe du contact de séparation par le biais d'un élément conducteur mobile.

17. Appareillage de commutation d'installation selon l'une des revendications précédentes, **caractérisé en ce que** l'élément de contact fixe du point de contact principal est relié électriquement avec l'élément de contact mobile du point de contact de séparation par le biais d'une liaison enfichable amovible.

18. Appareillage de commutation d'installation selon l'une des revendications précédentes, **caractérisé en ce qu'**au côté de fixation (12) du boîtier sont prévues des ouvertures (121, 121b, 121c) pour la traversée des contacts à serrage (91) du conducteur de raccordement d'alimentation (92) monté à l'intérieur du boîtier, dont le nombre et la position correspondent au nombre et à la position des barres-bus, de sorte que lorsque l'appareillage de commutation d'installation est en position montée, les ouvertures correspondent avec les barres-bus.

19. Appareillage de commutation d'installation selon l'une des revendications précédentes, **caractérisé en ce que** la chambre de soufflage d'arc (200) comprend des tôles de soufflage d'arc orientées parallèlement les unes aux autres et au côté large du boîtier, lesquelles sont disposées en au moins deux groupes, l'écart entre les tôles de soufflage délimitant le groupe correspondant du groupe voisin respectif ou de la paroi de séparation voisine correspondante étant supérieur à l'écart entre les tôles de soufflage à l'intérieur d'un groupe.
